# EUROPÄISCHE PATENTSCHRIFT

(11) **EP 0 888 233 B1**
(45) Veröffentlichungstag und Bekanntmachung des Hinweises auf die Patenterteilung: **08.05.2002**
(21) Anmeldenummer: 98902980.6
(22) Anmeldetag: 07.01.1998
(51) Int. Cl.: B63H 9/10, B63H 9/06, B63B 35/79

(54) **SEGEL FÜR EIN DURCH WINDKRAFT BEWEGBARES FAHRZEUG**
SAIL FOR A WIND-POWERED VEHICLE
VOILE POUR VEHICULE PROPULSABLE PAR ENERGIE EOLIENNE

(30) Priorität: 08.01.1997 DE 19700293
(43) Veröffentlichungstag der Anmeldung: 07.01.1999
(73) Patentinhaber: Jurriens, Roger, Malmok (AW)
(72) Erfinder: Jurriens, Roger, Malmok (AW)
(74) Vertreter: Schulze Horn & Partner
(86) Internationale Anmeldenummer: EP9800035
(87) Internationale Veröffentlichungsnummer: WO9830441

(56) Entgegenhaltungen:
- WO-A-91/11361
- DE-A- 3 121 059
- DE-A- 3 217 513
- DE-A- 3 613 700
- GB-A- 2 235 671

## Beschreibung

Die vorliegende Erfindung betrifft ein Segel für ein durch Windkraft bewegbares Fahrzeug, wie Surfboard, Segelboot oder dergleichen, wobei das Segel entlang seiner Vorderkante mit einem Mast verbindbar ist, wobei das Segel an seinem Schothorn oder an oder nahe seiner Unterkante zumindest punktuell mit einem mit dem Mast gelenkig verbundenen Baum verbindbar ist und wobei das Segel im Bereich seiner freien Hinterkante mindestens einen in der Segelebene verstellbaren Segelteil aufweist, wobei durch Verstellen des Segelteils in seiner einen Verstellrichtung die Segelfläche des Segels insgesamt verkleinerbar und durch Verstellen des Segelteils an seiner anderen Verstellrichtung die Segelfläche des Segels insgesamt vergrößerbar ist.

Segel für Fahrzeuge der genannten Art sind durch ihre weite Verbreitung allgemein bekannt, wobei es viele verschiedene Ausführungen hinsichtlich Form und Größe gibt. Dabei ist auch bei einem einzelnen Fahrzeug je nach Windverhältnissen ein Segel mit einer angepaßten Größe einzusetzen, um einerseits eine hohe Geschwindigkeit zu erreichen und andererseits die Kentergefahr möglichst klein zu halten. Bei Segelbooten ist es üblich, zur bedarfsweisen Verkleinerung der Segelfläche das Segel zu reffen, d.h. das Segel insgesamt relativ zum Mast nach unten zu bewegen und den unteren Teil des Segels einzurollen oder einzufalten. Bei Surfboard-Besegelungen ist es üblich, für ein einzelnes Surfboard mehrere unterschiedlich große Segel zu verwenden, die dann je nach Windverhältnissen zum Einsatz kommen. Eine Veränderung der Segelfläche während des Einsatzes ist damit allerdings ausgeschlossen.

Aus WO 91/11361 ist ein Surfsegel bekannt, bestehend aus einem Basissegel, das an seinem Vorliek an einem mit einem Gabelbaum auf übliche Weise verbindbaren Mast und an seinem Schothorn an dem anderen Ende des Gabelbaums angeschlagen wird, und einem zum Reffen dienenden Zusatzsegel. Das Zusatzsegel ist dreieckig sowie schmal und hoch geschnitten und an seinem Kopf im oberen Bereich des Basissegels in der Nähe dessen Achterlieks schwenkbar fixiert und im unteren Bereich in etwa auf Höhe des Gabelbaums mit einer Führungslatte ausgestattet, die derart angeordnet und gekrümmt ist, daß sie beim Schwenken des Zusatzsegels auf einer Kreisbahn verschwenkt wird, deren Radius dem Abstand der Führungslatte zu dem Befestigungspunkt entspricht, an dem das Zusatzsegel am Basissegel fixiert ist. Die Führungslatte ist längenverschiebbar geführt, so daß das Zusatzsegel während des Surfens aus- und wieder eingeschwenkt werden kann.

Bei diesem Surfsegel ist zwar die Segelfläche veränderbar, jedoch tritt hierbei ein in der Praxis schwerwiegender Nachteil auf, der darauf beruht, daß die Veränderung der Segelfläche praktisch nur in dessen unterem Bereich etwa knapp oberhalb des Gabelbaums erfolgt. Hierdurch wird bei jeder Veränderung der Segelfläche der Flächenschwerpunkt und damit der Druckpunkt des Segels in seiner Höhe verschoben, was die Handhabung des Segels für den Surfer erschwert. Ein weiterer Nachteil wird darin gesehen, daß nahe der Spitze des Segels ein Schwenkgelenk erforderlich ist, das in diesem Bereich des Segels eine entsprechende Stabilität voraussetzt, die nur erreichbar ist, wenn der Mast auch an seiner Spitze relativ starr ausgeführt ist. Zudem wirken sich Beschläge, hier das Schwenkgelenk, im Masttopbereich äußerst negativ auf die Gewichtsverteilung aus. Die Segelhandhabung ist um so besser, je leichter Mast und Segel im Topbereich sind. Wegen der durch die relativ große Mastlänge bedingten Hebelkräfte werden moderne Segel, insbesondere Surfsegel und -masten, gerade im Topbereich möglichst leicht konzipiert. In den letzten Jahren kommen außerdem fast ausschließlich moderne Masten zur Verwendung, die eine sogenannte "Flexdynamik" aufweisen, d.h. eine relativ stark flexible Mastspitze, die bei plötzlich steigendem Winddruck nachgibt und so die dem Wind entgegengesetzte Segelfläche selbstätig vorübergehend verkleinert. Diese Flexdynamik wird bei modernen Segeln zusätzlich durch ein mit Segellatten ausgestelltes Segeltop unterstützt, welches, analog zur Flexdynamik des Mastes, eine sogenannte "Twistdynamik" aufweist, die eine Verformung des Segel-Topbereiches bei einem Nachgeben der flexiblen Mastspitze im Sinne einer Verkleinerung der Segelfläche bewirkt, ohne daß der Segler oder Surfer hierbei selbst eingreifen muß. Sowohl die Verwendung eines Mastes mit Flexdynamik als auch der Einsatz eines Segels mit Twistdynamik sind bei dem aus der WO 91/11361 bekannten Besegelung konstruktionsbedingt nicht möglich.

Weiterhin ist aus GB 2 235 671 A ein Surfsegel bekannt, bei dem ein verstellbarer Segelteil parallel zum Mast nach oben und unten verschiebbar ist. Die Verschiebung des verstellbaren Segelteils erfolgt über Seilzüge, von denen mindestens einer über die Mastspitze und eine dort angebrachte Umlenkrolle geführt ist, damit mit diesem Seilzug der verstellbare Segelteil parallel zum Mast nach oben gezogen und dort gehalten werden kann, wenn die maximale Fläche des Segels zur Verfügung gestellt werden soll. Damit die Umlenkrolle an der Mastspitze die auftretenden Kräfte aufnehmen kann, muß der Mast bis in seine Spitze eine große Stabilität und Starrheit besitzen, was dazu führt, daß auch bei diesem bekannten Surfsegel kein Mast mit einer Flexdynamik in seinem oberen Bereich einsetzbar ist. Wenn trotzdem dieses bekannte Segel an einem modernen Mast mit Flexdynamik eingesetzt würde, ergäbe sich der Nachteil, daß das Masttop bei voller Segelgröße zu weich und bei kleiner Segelgröße - unter den oben geschilderten twistdynamischen Gesichtspunkten - zu hart wäre. Eine Veränderung der Vorliekslänge ist folglich auf moderne Segel mit Twistdynamik nicht übertragbar.

Für die vorliegende Erfindung stellt sich die Aufgabe, ein Segel der eingangs genannten Art zu schaffen, bei dem auf einfache Art und Weise eine Veränderung der Segelfläche möglich ist, ohne daß dies einen negativen Einfluß auf die Segel-Charakteristik hat, und das auch für eine Verwendung an modernen Flexdynamik-Masten mit flexiblen oberen Mastendbereich uneingeschränkt geeignet sein soll. Dabei soll das Segel sowohl bei Segelbooten und Katamaranen als auch bei Surfboards und anderen durch windkraft angetriebenen Fahrzeugen gleichermaßen einsetzbar sein.
Die Lösung dieser Aufgabe gelingt erfindungsgemäß durch ein Segel der oben genannten Art, welches dadurch gekennzeichnet ist, daß der verstellbare Segelteil im wesentlichen senkrecht zur freien Hinterkante des Segels und/oder im wesentlichen parallel zum Baum und/oder parallel zu einen Teil des Segels bildenden Segellatten verschiebbar ist.

Mit der Erfindung wird die vorteilhafte Möglichkeit geschaffen, das Segel auf einfache Weise und sogar auch während des Einsatzes des zugehörigen Fahrzeuges in seiner Fläche zu vergrößern oder zu verkleinern, um die Segelfläche an die jeweils angetroffenen Windverhältnisse schnell anpassen zu können. Da lediglich eine Verschiebung des verschiebbaren Segelteils zur Veränderung der Segelfläche erforderlich ist, kann eine sehr einfache Bedienung erfolgen, was das neue Segel insbesondere auch für Surfboards geeignet macht. Da die Verschiebungsrichtung des verstellbaren Segelteils im wesentlichen senkrecht zur freien Kante des Segels verläuft, bzw. parallel zum Baum, also im wesentlichen in Horizontalrichtung, läßt sich bei relativ geringen Verschiebungswegen die größte relative Flächenänderung der Segelfläche erzielen. Vorteilhaft bleibt bei dem erfindungsgemäßen Segel die Vorliekslänge unverändert, so daß problemlos und sinnvoll ein Flexdynamik-Mast, z.B. aus Carbon-Werkstoffen eingesetzt werden kann, wobei dessen Flexdynamik durch die Ausführung des Segels mit veränderbarer Größe völlig unbeeinträchtigt bleibt. Da sich außerdem die Segelfläche bei Verstellung des verstellbaren Segelteils nicht nur in Höhe des Gabelbaums verändert, sondern sich praktisch über die gesamte Höhe des Segels gleichmäßig vergrößert oder verkleinert, verschiebt sich der Segeldruckpunkt lediglich geringfügig in Horizontalrichtung nach vorne und hinten, in keinem Falle aber nach oben und unten, so daß die für die Handhabung des Segels wichtige Segel-Charakteristik sich nicht merklich ändert und wodurch gleichzeitig der für die Flexdynamik und Twistdynamik so wichtige Segel-Topbereich unverändert bleibt. Ein Segel, bei dem sich der Druckpunkt bei Vergrößerung der Segelfläche nach oben verschieben würde, würde physikalisch zwangsläufig im Vergleich zu einem Segel mit niedrigerem Segeldruckpunkt größere Haltekräfte erfordern, was sich insbesondere in kritischen Situationen, z.B. bei Halsenmanövern oder in Böen, sehr nachteilig auswirken würde, weil sich das Segel nicht in der für den Segler oder Surfer gewohnten Weise verhalten würde. Dieser Nachteil wird mit dem erfindungsgemäßen Segel völlig vermieden.

Weiterhin wird vorgeschlagen, daß im Segel mehrere parallel zueinander angeordnete, in Verschiebungsrichtung laufende, zugleich als Segellatten dienende Führungsprofile angeordnet sind und daß in den Führungsprofilen mehrere Schiebeleisten geführt sind, die mit dem verschiebbaren Segelteil verbunden sind. Durch diese Konstruktion wird erreicht, daß der verschiebbare Segelteil einerseits mit geringem Kraftaufwand verschoben werden kann und daß andererseits das Segel insgesamt und insbesondere der verschiebbare Segelteil in sich ausreichend formbeständig sind und sich im Einsatz wie ein einstückiges Segel verhalten.

Um die Größe des verstellbaren Segelteils nicht auf einen Bereich oberhalb des Baums, insbesondere bei einem Surfsegel, zu begrenzen und um den Baum für die Verschiebung des verstellbaren Segelteils nutzen zu können, wird vorgeschlagen, daß der Baum im wesentlichen parallel zu den Führungsprofilen verläuft und in seinem vom Mast abgewandten Endbereich längenveränderbar ausgeführt ist. Längenveränderbare Gabelbäume sind speziell für Surfboard-Besegelungen an sich bekannt, aber immer nur zur Verwendung in Verbindung mit verschiedenen Segeln jeweils einer festen Segelfläche.

Weiterhin wird vorgeschlagen, daß im oberen Endbereich des Segels mindestens eine Segellatte fester Länge vorgesehen ist und daß sich der verstellbare Segelteil nach oben hin bis zum von oben gezählt ersten Führungsprofil erstreckt. Auf diese Weise bleibt der obere Endbereich des Segels unabhängig von der jeweiligen Stellung des verstellbaren Segelteils in seiner Größe unbeeinflußt. Dies hat den Vorteil, daß bei Verwendung eines Masts mit Flexdynamik, d.h. mit einem besonders flexiblen oberen Endbereich, das Zusammenspiel von oberem Segelbereich mit Twistdynamik und flexiblem Mastende nicht beeinträchtigt wird. Damit reagiert das Segel unabhängig von der jeweiligen Stellung des verstellbaren Segelteils bei plötzlich auftretenden Windstößen in der für den Segler oder Surfer gewohnten Art und Weise, so daß die Handhabung des Segels nicht erschwert wird.

Bevorzugte konkrete Ausgestaltungen der Führungsprofile und der darin geführten Schiebeleisten sind in den Ansprüchen 5, 6 und 7 angegeben. Die dort beschriebenen Ausführungen bieten einerseits ein geringes Gewicht der Führungsprofile und Schiebeleisten und andererseits eine hohe Stabilität.

Um auszuschließen, daß sich zwischen dem feststehenden Teil des Segels und dem verschiebbaren Segelteil winddurchlässige Schlitze bilden, die die Wirkung des Segels im Hinblick auf den Vortrieb des Fahrzeuges vermindern, ist vorgesehen, daß das Segel zumindest in einem Bereich, in dem der verschiebbare Segelteil bei minimaler Segelfläche liegt, zweilagig in Form einer Tasche ausgeführt ist, wobei der verschiebbare Segelteil in diese Tasche einschiebbar und aus dieser Tasche ausziehbar ist.

Zur Erzielung eines möglichst geringen Gewichtes des Segels insgesamt und zur gleichzeitigen Gewährleistung einer hohen Stabilität und Haltbarkeit wird vorgeschlagen, daß die Führungsprofile und die Schiebeleisten aus Kunststoff bestehen und daß das Segeltuch des feststehenden Teils des Segels mit den Führungsprofilen und das Segeltuch des verschieblichen Teils des Segels mit den Schiebeleisten verbunden, vorzugsweise verklebt oder verschweißt, ist.

Damit die Verstellung des verschiebbaren Segelteils mit möglichst geringem Kraftaufwand erfolgen kann, gleichzeitig aber eine ungewollte Verschiebung des verschiebbaren Segelteils ausgeschlossen wird, ist vorgesehen, daß der verschiebbare Segelteil zumindest in seinen beiden Endstellungen relativ zum übrigen Segel mittels lösbarer Arretierungsmittel festlegbar ist.

Die zuvor erwähnten Arretierungsmittel können beispielsweise durch zusammenwirkende Rastelemente an den Führungsprofilen und Schiebeleisten sowie gegebenenfalls an den gegeneinander zur Längenveränderung verschiebbaren Teilen des Baums gebildet sein oder alternativ manuell verstellbare Klemm- oder Riegelelemente sein, die an den Führungsprofilen, vorzugsweise an deren der freien Kante des Segels zugewandten Enden, sowie gegebenenfalls an einem der gegeneinander zur Längenveränderung verschiebbaren Teile des Baums, angeordnet sind.

Ausführungsbeispiele der Erfindung werden im folgenden anhand einer Zeichnung erläutert. Die Figuren der Zeichnung zeigen:
- Figur 1: ein Segel mit einem verschiebbaren Segelteil in Ansicht,
- Figur 2: einen vergrößerten Ausschnitt aus dem Segel gemäß Figur 1,
- Figur 3: einen nochmals vergrößerten Ausschnitt aus dem Randbereich des Segels gemäß Figur 2,
- Figur 4: einen Ausschnitt des Segels im Teil-Querschnitt entlang der Linie IV-IV in Figur 2 und
- Figur 5: einen Auschnitt des Segels im Teil-Querschnitt in einer gegenüber Figur 4 geänderten Ausführung.

Das in Figur 1 in Ansicht gezeigte Segel 1 ist im vorliegenden Ausführungsbeispiel als Besegelung für ein Surfboard ausgeführt. Mit seiner in Figur nach links weisenden Vorderkante 11 (Vorliek) ist das Segel 1 in üblicher Weise mit einem Mast 3 verbunden, der mit seinem unteren, hier nicht mehr sichtbaren Ende mit einem zugehörigen Surfboard gelenkig verbindbar ist. Außerdem besitzt das Segel 1 einen für Surfboardsegel üblichen Gabelbaum 30.

Im Unterschied zu herkömmlichen Segeln weist das hier dargestellte Segel 1 neben einem feststehenden Segelteil 10 einen relativ dazu verschiebbaren Segelteil 20 auf. In der Zeichnung ist in Figur 1 der verschiebbare Segelteil 20 in seiner ausgezogenen Stellung dargestellt, in der das Segel 1 seine maximale Segelfläche aufweist.

Aus seiner in Figur 1 gezeigten Stellung kann der verschiebbare Segelteil 20 zum Mast 3 hin, d.h. in der Zeichnung nach links, eingeschoben werden. Hierdurch wird die dem Mast 3 abgewandte freie Kante 22 (Achterliek) des Segels 1 nach links verlegt. Wenn der verschiebbare Segelteil 20 soweit wie möglich eingeschoben ist, bildet die Kante 22' die freie, vom Mast 3 abgewandte Kante des Segels 1. Auf diese Weise kann die Segelfläche des Segels 1 bedarfsweise vergrößert und verkleinert werden, um sie an die jeweils angetroffenen Windbedingungen anzupassen. Auf diese Weise kann das Segel 1 zwei oder mehr herkömmliche Segel mit fester Segelfläche ersetzen.

Um das gewünschte Verschieben des verschiebbaren Segelteils 20 zu ermöglichen, ist das Segel 1 mit mehreren Führungsprofilen 14 ausgestattet, die zugleich als Segellatten dienen und die parallel zueinander im wesentlichen senkrecht zur freien Kante 22 des Segels 1 und parallel zum Gabelbaum 30 verlaufen. Die Führungsprofile 14 liegen jeweils mit ihrem einen, in der Zeichnung linken Ende am Mast 3 und reichen mit ihrem anderen Ende mit Ausnahme des unteren Profils 14 jeweils bis zur freien Kante 22' des Segels 1. Dabei ist der feststehende Segelteil 10 jeweils mit den Führungsprofilen 14 fest verbunden, beispielsweise verklebt oder verschweißt.

Der verschiebbare Segelteil 20 weist je Führungsprofil 14 ein Paar von Schiebeleisten 24 auf, die mit den Führungsprofilen 14 fluchten und in diesen axial verschieblich geführt sind. Jeweils an ihrem äußeren, d.h. der freien Kante 22 zugewandten Enden 24', sind die Schiebeleisten 24 jedes Schiebeleistenpaares miteinander verbunden. Der verschiebbare Segelteil 20 ist seinerseits mit den Schiebeleisten 24 verbunden, beispielsweise verklebt oder verschweißt. Der Gabelbaum 30 ist in seinem mastfernen Endbereich 32 ebenfalls längenveränderbar, hier teleskopierbar, ausgeführt.

In seinem in Figur 1 dünn schraffiert dargestellten Bereich ist der feste Segelteil 10 zweilagig in Form einer Tasche 13 ausgeführt. Diese Tasche 13 ist zur freien Kante 22' hin offen und der verschiebbare Segelteil 22 kann in diese Tasche 13 eingeschoben und aus dieser Tasche 13 herausgezogen werden. Winddurchlässige Schlitze zwischen dem festen Segelteil 10 und dem verschiebbaren Segelteil 20 werden somit weitestgehend vermieden, so daß sich das Segel 1 im Einsatz unabhängig von der jeweiligen Stellung des verschiebbaren Segeiteils 20 wie ein einstückiges Segel verhält.

Wie aus Figur 1 ersichtlich ist, erstreckt sich im hier dargestellten Ausführungsbeispiel des Segels 1 der verschiebbare Segelteil 20 über einen oberhalb und unterhalb des Gabelbaums 30 liegenden Teil des Segels 1.

In seinem oberen Bereich, d.h. im Segeltop ist das Segel 10 mit einem Segelteil unveränderbarer Größe ausgestattet, wobei dieser obere Segelteil durch eine feste, nicht längenveränderbare Segellatte 114 aufgespannt gehalten wird. Der Mast 3 besitzt in seinem oberen Endbereich 3' eine erhöhte Flexibilität, d.h. eine sogenannte "Flexdynamik". Das Segel 1 ist in seinem oberen Segelbereich, passend zur Flexdynamik des oberen Mastbereiches 3', mit einer sogenannten "Twistdynamik" ausgestattet, die eine selbsttätige Verringerung der Segelfläche bei plötzlichen Böen bietet, indem der Mastendbereich 3' flexibel umgebogen wird und dadurch auch der obere Segelbereich oberhalb des oberen Führungsprofils 14 in seiner wirksamen Fläche verkleinert wird. Diese Flexdynamik des Mastendbereiches 3' und die Twistdynamik des oberen Segelbereiches werden durch den verstellbaren Segelteil 20 vorteilhaft nicht beeinflußt.

Alternativ kann das Segel 1 auch so gestaltet sein, daß sich der verschiebbare Segelteil 20 nur über den Segelbereich oberhalb des Gabelbaums 30 erstreckt. Weiter alternativ kann das Segel 1 auch zwei getrennte verschiebbare Segelteile 20 aufweisen, wobei vorzugsweise der eine verschiebbare Segelteil oberhalb des Gabelbaums 30 liegt und der zweite verschiebbare Segelteil unterhalb des Gabelbaums 30 vorgesehen ist. Bei den alternativen Ausführungen hat man eine ortsfeste Lage der Verbindung des mastabgewandten Endes des Gabelbaums 30 mit der freien Kante 12 bzw. dem Schothorn des Segels 1, so daß ein Gabelbaum 30 fester Länge verwendbar ist. Bei allen Ausführungen des Segels 1 werden bei kleinen Verschiebungswegen große relative Segelflächenänderungen ermöglicht, so daß mit dem Segel 1 mindestens zwei oder sogar noch mehr herkömmliche Segel mit fester Segelfläche ersetzbar sind.

Zur Festlegung des verschiebbaren Segelteils 20 in gewünschten Verschiebungsstellungen sind an den Führungsprofilen 14 jeweils an derem der freien Kante 22' zugewandten Ende lösbare Arretierungsmittel 15 vorgesehen, die eine unerwünschte Bewegung der Schiebeleisten 24 innerhalb der Führungsprofile 14 unterbinden. Wenn eine Verstellung des verschiebbaren Segelteils 20 gewünscht wird, werden die Arretierungsmittel 15 vorübergehend gelöst oder gelockert und nach erfolgter Verstellung des verschiebbaren Segelteils 20 wieder in ihre Sperrstellung gebracht. Auch der Gabelbaum 30 weist im vorliegenden Beispiel solche Arretierungsmittel 15 auf.

Wie aus Figur 1 deutlich ersichtlich ist, wird bei ganz ausgezogenem verschiebbaren Segelteil 20 dessen freie Kante 22 durch die hier als Segellatten fungierenden Schiebeleisten 24 gespannt gehalten. Weiterhin ergibt sich bei gänzlich eingeschobenem verschiebbaren Segelteil 20 ein stetiger Verlauf der freien Kante 12 des festen Segelteils 10, so daß unwirksame oder zum Flattern neigende Randbereiche des Segels 1 vermieden werden, unabhängig davon, in welcher Stellung sich der verschiebbare Segelteil 20 gerade befindet.

Figur 2 der Zeichnung zeigt in vergrößerter Darstellung einen Ausschnitt des verschiebbaren Segelteils 20 zusammen mit einem Ausschnitt des festen Segelteils 10. Entsprechend dem im verschiebbaren Segelteil 20 eingezeichneten Doppelpfeil kann dieser Segelteil 20 nach links oder rechts verschoben werden, wobei in Figur 2 die maximal ausgezogene Stellung des verschiebbaren Segelteils 20 dargestellt ist. Durch Verschieben des verschiebbaren Segelteils 20 nach links wird dieser zunehmend in den in diesem Bereich als Tasche 13 ausgeführten festen Segelteil 10 eingeschoben, wobei die Führung der beiden Segelteile 10, 20 relativ zueinander durch die Führungsprofile 14 und die darin geführten Schiebeleisten 24 erfolgt. An ihren unmittelbar benachbarten freien Enden 24' sind die Schiebeleisten 24 jeweils miteinander verbunden, um einen ausreichenden Zusammenhalt des verschiebbaren Segelteils 20 zu gewährleisten.

Diese Ausgestaltung der Schiebeleisten 24 mit deren miteinander verbundenen freien Enden 24' ist in Figur 3 nochmals in vergrößerter Darstellung gezeigt.

Figur 4 der Zeichnung zeigt im Querschnitt entlang der Linie IV-IV eine mögliche Gestaltung der Führungsprofile 14 und der Schiebeleisten 24. Im Unterschied zur Figur 2 ist in Figur 4 der verschiebbare Segelteil 20 in die Tasche 13 des feststehenden Segelteils 10 eingeschoben, so daß in Figur 4 auch der verschiebbare Segelteil 20 sichtbar ist.

Wie die Zeichnung verdeutlicht, besitzt das dargestellte Führungsprofil 14 im Prinzip die Form eines Doppel-T, dessen T-Querbalken aufeinander zu gebogen sind, aber zwischen ihren Enden jeweils einen Längsschlitz 14'' freilassen. Auf diese Weise werden zwei parallele Führungskanäle 14' gebildet, in denen jeweils eine Schiebeleiste 24 geführt ist. Die Schiebeleisten 24 sind in ihrer Querschnittsform an die Querschnittsform der Führungskanäle 14' angepaßt und besitzen ein eine leichte Verschiebung ermöglichendes Untermaß.

Mit der Außenseite der T-Querbalken des Führungsprofils 14 sind die beiden die Tasche 13 bildenden Lagen des festen Segelteils 10 verbunden, vorzugsweise verklebt oder verschweißt. Der im Inneren der Tasche 13 liegende und darin verschiebbare Segelteil 20 ist mit den Schiebeleisten 24 verbunden, wobei hier jeweils die der Schiebeleiste 24 zugewandte Kante des Segelteils 20 in die Schiebeleiste 24 eingelassen und darin befestigt ist, wobei auch hier vorzugsweise eine Verklebung oder Verschweißung eingesetzt wird.

Sowohl die Führungsprofile 14 als auch die Schiebeleisten 24 bestehen bevorzugt aus Kunststoff, um ein geringes Gewicht sowie eine hohe Stabilität bei gleichzeitig noch einer gewissen Flexibilität zu erreichen.

Figur 5 schließlich zeigt in gleicher Darstellungsweise wie Figur 4 eine geänderte Ausgestaltung der Führungsprofile 14 und der zugehörigen Schiebeleisten 24. Links und rechts in Figur 5 sind in Vertikalrichtung verlaufend zwei Ausschnitte des festen Segelteils 10 erkennbar, das hier doppellagig zur Bildung der zuvor anhand von Figur 1 und 2 beschriebenen Tasche 13 ausgeführt ist. Mit jedem Segelteil 10 ist hier ein Führungsprofil 14 verbunden, das im Querschnitt im wesentlichen T-förmig ist, wobei im vorliegenden Ausführungsbeispiel auch der Fuß des T verbreitert ist, um eine vergrößerte Verbindungsfläche mit dem Segelteil 10 zu gewährleisten. In spiegelsymmetrischer Anordnung ist ein identisches Führungsprofil 14 an dem in Figur 5 rechten Segelteil 10 angeordnet, so daß die T-Querbalken der beiden Führungsprofile 14 aufeinander zu weisen und parallel zueinander verlaufen.

Mittig zwischen den beiden Segelteilen 10 liegt der verstellbare Segelteil 20, von dem hier ebenfalls ein Ausschnitt sichtbar ist. Auf beiden Seiten des verstellbaren Segelteils 20 ist je eine im Querschnitt C-förmige Schiebeleiste 24 angeordnet, wobei die beiden Schiebeleisten 24 Rücken an Rücken liegen. Die beiden Schiebeleisten 24 nehmen den verstellbaren Segelteil 20 zwischen sich auf und sind durch diesen hindurch miteinander verbunden.

Jede C-förmige Schiebeleiste 24 umgreift einen der T-Querbalken der Führungsprofile 14 unter Freilassung eines ausreichenden Bewegungsspiels. Auf diese Weise sind die Schiebeleisten 24 mit dem daran befestigten verstellbaren Segelteil 20 in Axialrichtung der Führungsprofile 14 relativ zu diesen verschiebbar. Eine Relativbewegung in Querrichtungen zur Verschiebungsrichtung ist durch die Formgebung der Führungsprofile 14 und der Schiebeleisten 24 ausgeschlossen.

## Patentansprüche

1. Segel (1) für ein durch Windkraft bewegbares Fahrzeug, wie Surfboard, Segelboot oder dergleichen, wobei das Segel (1) entlang seiner Vorderkante (11) mit einem Mast (3) verbindbar ist, wobei das Segel (1) an seinem Schothorn oder an oder nahe seiner Unterkante (16) zumindest punktuell mit einem mit dem Mast (3) gelenkig verbundenen Baum (30) verbindbar ist und wobei das Segel (1) im Bereich seiner freien Hinterkante (12) mindestens einen in der Segelebene verstellbaren Segelteil (20) aufweist, wobei durch Verstellen des Segelteils (20) in seiner einen Verstellrichtung die Segelfläche des Segels (1) insgesamt verkleinerbar und durch Verstellen des Segelteils (20) in seiner anderen Verstellrichtung die Segelfläche des Segels (1) insgesamt vergrößerbar ist, **dadurch gekennzeichnet,**
**daß** der verstellbare Segelteil (20) im wesentlichen senkrecht zur freien Hinterkante (12) des Segels (1) und/oder im wesentlichen parallel zum Baum (30) und/oder parallel zu einen Teil des Segels (1) bildenden Segellatten verschiebbar ist.

2. Segel nach Anspruch 1, **dadurch gekennzeichnet, daß** im Segel (1) mehrere parallel zueinander angeordnete, in Verschiebungsrichtung laufende, zugleich als Segellatten dienende Führungsprofile (14) angeordnet sind und daß in den Führungsprofilen (14) mehrere Schiebeleisten (24) geführt sind, die mit dem verschiebbaren Segelteil (20) verbunden sind.

3. Segel nach Anspruch 2, **dadurch gekennzeichnet, daß** der Baum (30) im wesentlichen parallel zu den Führungsprofilen (14) verläuft und in seinem vom Mast (3) abgewandten Endbereich (32) längenveränderbar ausgeführt ist.

4. Segel nach einem der vorhergehenden Ansprüche, **dadurch gekennzeichnet, daß** im oberen Endbereich des Segels (1) mindestens eine Segellatte (114) fester Länge vorgesehen ist und daß sich der verstellbare Segelteil (20) nach oben hin bis zum von oben gezählt ersten Führungsprofil (14) erstreckt.

5. Segel nach einem der Ansprüche 2 bis 4, **dadurch gekennzeichnet, daß** die Führungsprofile (14) im Querschnitt gesehen Doppel-T-Form haben, wobei die Enden der T-Querbalken unter Bildung von zwei Führungskanälen (14') und unter Freilassung eines Profil-Längsschlitzes (14'') je Führungskanal (14') aufeinander zu gebogen oder abgewinkelt sind.

6. Segel nach Anspruch 5, **dadurch gekennzeichnet, daß** die Schiebeleisten (24) im Querschnitt eine an die Führungskanäle (14') angepaßte Form mit einem eine Verschiebung erlaubenden Untermaß aufweisen und daß jeweils die zwei in einem Führungsprofil (14) geführten Schiebeleisten (24) an ihrem der freien Hinterkante (12) des Segels (1) zugewandten Ende (24') miteinander verbunden sind.

7. Segel nach einem der Ansprüche 2 bis 4, **dadurch gekennzeichnet, daß** die Führungsprofile (14) im Querschnitt gesehen durch je zwei T-Profile gebildet sind, die mit ihren T-Querbalken aufeinander zu weisen, und daß die zugehörigen Schiebeleisten (24) im Querschnitt gesehen durch zwei Rücken an Rücken angeordnete C-Profile gebildet sind, die die T-Querbalken umgreifen und die zwischen sich den verstellbaren Segelteil (20) aufnehmen.

8. Segel nach einem der vorhergehenden Ansprüche, **dadurch gekennzeichnet, daß** es zumindest in einem Bereich, in dem der verschiebbare Segelteil (20) bei minimaler Segelfläche liegt, zweilagig in Form einer Tasche (13) ausgeführt ist, wobei der verschiebbare Segelteil (20) in diese Tasche (13) einschiebbar und aus dieser Tasche (13) ausziehbar ist.

9. Segel nach einem der vorhergehenden Ansprüche, **dadurch gekennzeichnet, daß** die Führungsprofile (14) und die Schiebeleisten (24) aus Kunststoff bestehen und daß das Segeltuch des feststehenden Teils (10) des Segels (1) mit den Führungsprofilen (14) und das Segeltuch des verschieblichen Teils (20) des Segels (1) mit den Schiebeleisten (24) verbunden, vorzugsweise verklebt oder verschweißt, ist.

10. Segel nach einem der vorhergehenden Ansprüche, **dadurch gekennzeichnet, daß** der verschiebbare Segelteil (20) zumindest in seinen beiden Endstellungen relativ zum übrigen Segel (1) mittels lösbarer Arretierungsmittel (15) festlegbar ist.

11. Segel nach Anspruch 10, **dadurch gekennzeichnet, daß** die lösbaren Arretierungsmittel (15) durch zusammenwirkende Rastelemente an den Führungsprofilen (14) und Schiebeleisten (24) sowie gegebenenfalls an den gegeneinander zur Längenveränderung verschiebbaren Teilen des Baums (30) gebildet sind.

12. Segel nach Anspruch 10, **dadurch gekennzeichnet, daß** die lösbaren Arretierungsmittel (15) durch manuell verstellbare Klemm- oder Riegelelemente gebildet sind, die an den Führungsprofilen (14), vorzugsweise an deren der freien Hinterkante des Segels (1) zugewandten Enden, sowie gegebenenfalls an einem der gegeneinander zur Längenveränderung verschiebbaren Teile des Baums (30) angeordnet sind.

## Claims

1. A sail (1) for a wind-powered vehicle, such as surf-board, sailing boat or the like, wherein the sail (1) can be connected along its front edge (11) to a mast (3), wherein the sail at its clew or at or near its lower edge (16) can be connected at least at points to a boom (30), which is connected in hinged manner to the mast (3), and wherein the sail (1) in the region of its free rear edge (12) comprises at least one sail part (20), which is adjustable in the sail plane, wherein by adjusting the part (20) in its one adjusting direction the overall area of the sail (1) can be decreased, and by adjusting the sail part (20) in its other direction, the overall area of the sail can be increased,
**characterized in**
**that** the adjustable sail part (20) can be displaced substantially perpendicular to the free rear edge (12) of the sail (1) and/or substantially parallel to the boom (30) and/or parallel to sail laths being a part of the sail (1).

2. Sail according to claim 1, **characterized in that** in the sail (1) several guiding profiles (14) are arranged in parallel with each other, extending in the displacing direction, and simultaneously serving as sail laths, and that in the guiding profiles (14) several displacing webs (24) are guided, which are connected to the displaceable sail part (20).

3. Sail according to claim 2, **characterized in that** the boom (30) extends substantially in parallel with the guiding profiles (14) and in its end area (32), facing away from the mast (3), is designed adjustable in the length thereof.

4. Sail according to one of the preceding claims, **characterized in that** in the upper end area of the seal (1) at least one sail lath (114) with a firm length is provided and that the adjustable sail part (20) extends upwards to the first guiding profile (14) as counted from upwards.

5. Sail according to one of the claims 2 to 4, **characterized in that** the guiding profiles (14) comprise a cross-section in form of a double-T, wherein the ends of the cross beam of the T are bent towards each other or angled and form two guiding passages (14') and leave a profiled longitudinal slot (14'') per guiding passage (14').

6. Sail according to claim 5, **characterized in that** the displacing webs (24) in the cross-sections thereof comprise a form, which is adapted to the guiding passages (14') and are dimensioned small enough to allow for displacement, and that the two displacing webs (24) guided in a guiding profile (14) are connected with each other at their ends (24') facing the free rear edge (12) of the sail (1).

7. Sail according to one of the claims 2 to 4, **characterized in that** the guiding profiles (14) in the cross-sections thereof are each formed by two T-profiles with their T-cross beams facing each other, and that the associated displacing webs (24) in their cross-sections are formed by two C-profiles arranged back to back, which grip around the T-cross beams and between them receive the adjustable sail part (20).

8. Sail according to one of the preceding claims, **characterized in that** it is manufactured double ply in form of a pocket (13) at least in an area in which the displaceable sail part (20) is positioned with minimal sail area, wherein the displaceable sail part (20) may be pushed into this pocket (13) and may be retracted from this pocket (13).

9. Sail according to one of the preceding claims, **characterized in that** the guiding profiles (14) and the displacing webs (24) are made of plastic material and that the sail cloth of the stationary part (10) of the sail (1) and the sail cloth of the displaceable part (20) of the sail (1) are connected to the displacing webs (24), preferably bonded or welded.

10. Sail according to one of the preceding claims, **characterized in that** the displaceable sail part (20) at least in the two end positions thereof may be secured in relation to the remaining sail (1) by means of releasable locking means (15).

11. Sail according to claim 10, **characterized in that** the releasable locking means (15) are formed by cooperating snap-in elements at the guiding profiles (14) and displacing webs (24), and, when required, at the parts of the boom (30), displaceable in relation to each other to vary the length.

12. Sail according to claim 10, **characterized in that** the releasable locking means (15) are formed by manually adjustable clamping or locking elements, which are arranged at the guiding profiles (14), preferably at their ends facing the free rear edge of the sail (1), and if applicable at one of the displaceable parts of the boom (30), which are displaceable towards each other to vary the length.

## Revendications

1. Voile(1) pour un véhicule propulsable par l'énergie éolienne, tel qu'une planche de surf, un bateau à voile ou analogue, ladite voile (1) pouvant être reliée à un mât (3) le long de son bord avant (11), ladite voile (1) pouvant être reliée, sur sa corne d'écoute, sur son bord inférieur (16) ou au voisinage de ce dernier, de manière ponctuelle, avec une bôme (30) reliée à articulation avec le mât (3) et ladite voile (1) comportant, dans la zone de son bord arrière libre (12), au moins une partie de voile (20) qui peut être déplacée dans le plan de la voile, la surface vélique de la voile (1). pouvant être globalement réduite, par déplacement de la partie de voile (20) dans une de ses directions de déplacement, et être globalement augmentée, par déplacement de la partie de voile (20) dans son autre direction de déplacement, **caractérisée en ce que** la partie de voile (20) pouvant être déplacée peut être coulissée sensiblement perpendiculairement au bord arrière libre (12) de la voile (1) et/ou sensiblement parallèlement à la bôme (30) et/ou parallèlement à des lattes de voile formant une partie de la voile (1).

2. Voile selon la revendication 1, **caractérisée en ce que**, dans la voile (1) sont disposés plusieurs profilés de guidage (14) qui sont disposés parallèlement les uns aux autres, qui s'étendent dans le sens du coulissement et qui servent en même temps de lattes de voile et **en ce que** dans les profilés de guidage (14) sont guidées plusieurs baguettes de coulissement (24) qui sont reliées à la partie de voile (20) pouvant être coulissée.

3. Voile selon la revendication 2, **caractérisée en ce que** la bôme (30) s'étend essentiellement parallèlement aux profilés dé guidage (14) et est réalisée de manière réglable en longueur dans sa zone d'extrémité (32) opposée au mât (3).

4. Voile selon l'une quelconque des revendications précédentes, **caractérisée en ce que**, dans la zone d'extrémité supérieure de la voile (1), on prévoit au moins une latte de voile (114) de longueur fixe et **en ce que** la partie de voile (20) pouvant se déplacer s'étend vers le haut jusqu'au premier profilé de guidage (14) en comptant à partir du haut.

5. Voile selon l'une quelconque des revendications 2 à 4, **caractérisée en ce que** les profilés de guidage (14) ont, quand on les regarde en section transversale, une forme en double "T", les extrémités des barres transversales des "T" étant courbées ou coudées l'une sur l'autre en formant deux canaux de guidage (14') et en libérant une fente longitudinale de profilé (14") pour chaque canal de guidage (14').

6. Voile selon la revendication 5, **caractérisée en ce que** les baguettes de coulissement (24) ont, en section transversale, une forme qui est adaptée aux canaux de guidage (14') et qui a un écart en moins permettant le coulissement et **en ce que**, à chaque fois, les deux baguettes de coulissement (24) guidées dans un profilé de guidage (14) sont reliées entre elles à leur extrémité (24') qui est dirigée vers le bord arrière libre (12) de la voile (1).

7. Voile selon l'une quelconque des revendications 2 à 4, **caractérisée en ce que** les profilés de guidage (14), quand on les regarde en section transversale, sont constitués par deux profilés en forme de "T" qui se dirigent l'un vers l'autre par leurs barres transversales et **en ce que** les baguettes de coulissement (24) correspondantes, quand on les regarde en section transversale, sont formées par deux profilés en forme de "C" qui sont disposés dos à dos, qui s'accrochent dans les barres transversales du "T" et qui reçoivent entre eux la partie de voile (20) pouvant être déplacée.

8. Voile selon l'une quelconque des revendications précédentes, **caractérisée en ce que**, au moins dans une zone dans laquelle la partie de voile (20) pouvant être coulissée se trouve avec une surface vélaire minimale, elle est réalisée en deux couches sous la forme d'une poche (13), la partie de voile (20) pouvant être coulissée pouvant être insérée dans cette poche (13) et retirée de cette poche (13).

9. Voile selon l'une quelconque des revendications précédentes, **caractérisée en ce que** les profilés de guidage (14) et les baguettes de coulissement (24) sont réalisés en matière plastique, **en ce que** la toile à voile de la partie fixe (10) de la voile (1) est reliée aux profilés de guidage (30) et **en ce que** la toile à voile de la partie coulissante (20) de la voile (1) est reliée aux baguettes de coulissement (24), de préférence par collage ou par soudure.

10. Voile selon l'une quelconque des revendications précédentes, **caractérisée en ce que** la partie de voile (20) pouvant être coulissée peut être fixée, au moins dans ses deux positions finales, par rapport au reste de la voile (1) au moyen de moyens de blocage amovibles (15).

11. Voile selon la revendication 10, **caractérisée en ce que** les moyens de blocage amovibles (15) sont réalisés au moyen d'éléments de verrouillage qui coopèrent et qui sont disposés sur les profilés de guidage (14) ainsi que, le cas échéant, sur les parties de la bôme (30) qui coulissent l'une par rapport à l'autre pour la variation de la longueur

12. Voile selon la revendication 10, **caractérisée en ce que** les moyens de blocage amovibles (15) sont réalisés au moyen d'éléments de blocage ou de verrouillage réglables manuellement, qui sont disposés sur les profilés de guidage, de préférence sur leurs extrémités en regard du bord arrière libre de la voile (1), ainsi que, le cas échéant, sur une des parties de la bôme (30) qui coulissent l'une par rapport à l'autre pour la variation de la longueur.
